# EUROPÄISCHE PATENTSCHRIFT

(11) **EP 0 606 878 B1**
(45) Veröffentlichungstag und Bekanntmachung des Hinweises auf die Patenterteilung: **02.07.1997**
(21) Anmeldenummer: 94100269.3
(22) Anmeldetag: 11.01.1994
(51) Int. Cl.: E05B 15/02

(54) **Rosette für einen Schliesszylinder**
Escutcheon plate for a cylinder lock
Plaque de porte pour une serrure à cylindre

(30) Priorität: 15.01.1993 DE 9300481 U
(43) Veröffentlichungstag der Anmeldung: 20.07.1994
(73) Patentinhaber: HEWI HEINRICH WILKE GMBH, D-34454 Arolsen (DE)
(72) Erfinder: Wulfert, Karl-Ludwig, D-34513 Waldeck (DE)
(74) Vertreter: Freiherr von Schorlemer, Reinfried, Dipl.-Phys.

(56) Entgegenhaltungen:
- EP-A- 0 484 594
- DE-A- 1 553 329
- DE-A- 2 056 723
- DE-A- 2 917 522
- DE-A- 3 343 749
- DE-C- 426 263
- DE-C- 614 005
- DE-C- 624 309
- DE-U- 8 909 147
- FR-A- 1 546 802
- US-A- 1 479 657
- US-A- 1 653 513
- US-A- 4 712 403

## Beschreibung

Die Erfindung betrifft eine Rosette der im Oberbegriff des Anspruchs 1 angegebenen Gattung.

Bekannte Rosetten dieser Art (DE-C-426 263) sind nicht ausreichend einbruchssicher. Es ist vielmehr möglich, nach dem u.U. gewaltsamen Abziehen der Abdeckkappe das Unterteil von der Tür zu lösen und/oder den Schließzylinder mit einer Zange od. dgl. zu erfassen oder zu drehen, bis er aus seiner Verankerung herausbricht, um dadurch zu versuchen, die mit ihm verschlossene Tür unbefugt zu öffnen. Außerdem muß die den Schließzylinder aufnehmende Durchbrechung der Tür dort, wo die Rosette montiert wird, mit einer Erweiterung zur Aufnahme der über die Rosette vorstehenden Nasen und Zungenteile versehen werden. Die hierfür an der Baustelle vorzunehmenden Zusatzarbeiten sind grundsätzlich unerwünscht.

Das Problem der Einbruchssicherung kann weitgehend dadurch gelöst werden, daß eine am Umfang insgesamt konisch ausgebildete, einstückige Rosette aus gehärtetem Stahl vorgesehen wird. Bei einem bekannten Vorschlag dieser Art (US-A-1 479 657) wird hierzu allerdings ein Schließzylinder benötigt, der von der Rückseite der Tür her mittels einer diese durchragenden Schraube gesichtert und an seinem der Rosette zugeordneten Ende mit einem diese zwischen sich und der Tür einspannenden Flanschabschnitt versehen wird. Derartige Schließzylinder entsprechen nicht den heutigen Anforderungen und sind daher unerwünscht. Außerdem muß auch bei Anwendung dieser Rosette die den Schließzylinder aufnehmende Durchbrechung der Tür mit wenigstens einer radialen Erweiterung zur Aufnahme eines an der Rückseite der Rosette angebrachten, der Drehsicherung dienenden Ansatzes versehen werden. Schließlich weist diese Rosette keine an die ästhetischen Anforderungen Abdeckkappe auf.

Es ist daher auch bereits eine dem Einbruchschutz dienende Rosette bekannt, bei welcher ein vorzugsweise aus Stahl bestehendes Unterteil durch von der Türinnenseite her eingedrehte oder zumindest abgedeckte Schrauben gehalten wird. Dieses Unterteil weist eine solche Dicke auf, daß der Schließzylinder im montierten Zustand nur soviel über das Unterteil hinausragt, daß sein Ende nach dem Aufsetzen einer Abdeckkappe im wesentlichen bündig mit dessen Oberfläche abschließt. Dadurch ist einerseits sichergestellt, daß der Schließzylinder keine Ansatzpunkte für ein Werkzeug aufweist. Andererseits ist auch ein Lösen des Unterteils praktisch unmöglich, weil es wegen seines konischen Außenumfangs keine ausreichend großen Flächen aufweist, die mit einer Zange oder dgl. erfaßt werden könnten, um das Unterteil zu drehen oder sonstwie zu lockern.

Ein Nachteil dieser Rosette besteht allerdings darin, daß das konische Unterteil keine Möglichkeit bietet, die Deckkappe aufzusetzen und zu befestigen, sofern von den hierzuu bekannten Befestigungsmitteln wie Hinterschneidungen für Schnappverbindungen, Gewindeteilen für Schraubverschlüsse oder dgl. Gebrauch gemacht wird. Das Anbringen derartiger Befestigungsmittel an den Umfangsrändern der Unterteile würde nämlich zur Folge haben, daß deren angestrebte glatte und konische Oberfläche zumindest teilweise unterbrochen werden muß. Dadurch würde sich nach einem ggf. gewaltsamen Entfernen der Abdeckkappe wiederum die Möglichkeit zum Ansetzen eines Werkzeugs bieten, was gerade vermieden werden soll. Daher ist es bisher erforderlich, entweder überhaupt keine Abdeckkappe vorzusehen oder die Abdeckkappe durch Kleben am Unterteil zu befestigen, was allerdings schon allein wegen der dadurch gebildeten unlösbaren Verbindung unerwünscht ist. Klebeverbindungen sind aber auch deshalb unerwünscht, weil zumindest die Abdeckkappe vielfach aus Kunststoff, insbesondere Nylon, hergestellt wird und keine ausreichend dauerhaft haltenden Stahl/Nylon-Kleber verfügbar sind. Abgesehen davon müßte den Abdeckkappen eine speziell an den konischen Außenumfang des Unterteils angepaßte Form gegeben werden, was aus formalen Gründen nicht befriedigt oder mit hohen Kosten verbunden ist.

Demgegenüber liegt der Erfindung die Aufgabe zugrunde, die Rosette der eingangs bezeichneten Gattung so auszubilden, daß sie einen wirksamen Einbruchsschutz ermöglicht, der auch nach einer gewaltsamen Entfernung der Abdeckkappe ein Lockern oder Lösen des Unterteils unmöglich macht.

Zur Lösung dieser Aufgabe dienen die kennzeichnenden Merkmale des Anspruchs 1.

Die Erfindung bringt den Vorteil mit sich, daß die an der Abdeckkappe angebrachte Zunge im montierten Zustand der Rosette und des Schließzylinders am Rand der Durchbrechung sowohl des Unterteils als auch der Abdeckkappe angeordnet ist. Dadurch wird ihre Nase durch den Schließzylinder in festem Eingriff mit der Stufe des Unterteils gehalten. Auch bei einer gewaltsamen Enfernung der Abdeckkappe, die an ihrer Außenseite wie üblich ausgebildet sein kann, dürfte es kaum möglich sein, daß in die Durchbrechung ragende Zungenteil herauszumanipulieren. Aber selbst wenn dies möglich wäre, würde der dadurch zwischen dem Unterteil und dem Schließzylinder frei werdende, schmale Spalt kein geeignetes Mittel zum Ansetzen eines üblichen Werkzeugs darstellen, so daß ein hohes Maß an Sicherheit gegen Einbruch gegeben ist. Schließlich ist vorteilhaft, daß keine nachträglichen Arbeiten oder Änderungen an den üblicherweise verwendeten Türen und/oder Schließzylindern vorgenommen werden brauchen.

Weitere vorteilhafte Merkmale der Erfindung ergeben sich aus den Unteransprüchen.

Die Erfindung wird nachfolgend in Verbindung mit der beiliegenden Zeichnung an Ausführungsbeispielen näher erläutert. Es zeigen:
Fig. 1 die Unteransicht einer erfindungsgemäßen Abdeckkappe;
Fig. 2 einen Schnitt längs der Linie II-II der Fig. 1;
Fig. 3 einen der Fig. 2 entsprechenden Schnitt durch eine erfindungsgemäße Rosette, die aus einem Unterteil und der Abdeckkappe nach Fig. 1 und 2 zusammengesetzt ist;
Fig. 4 die Unteransicht einer erfindungsgemäßen Abdeckkappe gemäß einer zweiten Ausführungsform;
Fig. 5 einen Schnitt längs der Linie V-V der Fig. 4;
Fig. 6 eine Unteransicht eines erfindungsgemaßen Unterteils für die Abdeckkappe nach Fig. 4 und 5; und
Fig. 7 einen der Fig. 5 entsprechenden Schnitt durch eine erfindungsgemäße Rosette, die aus dem Unterteil nach Fig. 6 und der Abdeckkappe nach Fig. 4 und 5 zusammengesetzt ist.

Eine Abdeckkappe 1 der erfindungsgemäßen Rosette enthält nach Fig. 1 und 2 eine im wesentlichen planparallele, z.B. kreisrunde Scheibe 2, die in ihrem mittleren Teil mit einer Durchbrechung 3 für einen in Fig. 3 gestrichelt angedeuteten Profilschließzylinder 4 versehen ist und an ihrer Rückseite einen senkrecht abstehenden, umlaufenden Randabschnitt 5 aufweist. Außerdem ist an die Rückseite der Scheibe 2 wenigstens eine Zunge 6 angeformt, die wie der Randabschnitt 5 senkrecht nach rückwärts absteht und an ihrem freien Ende mit einer eine Hinterschneidung bildenden, im wesentlichen radial nach außen gerichteten Nase 7 versehen ist. Vorzugsweise sind mehrere solche Zungen 6 vorgesehen und am Umfang der Durchbrechung 3 verteilt angeordnet. Im Ausführungsbeispiel (Fig. 1) sind vier Zungen 6 vorhanden. Wie insbesondere Fig. 2 zeigt, grenzen alle Zungen 6 unmittelbar an die innere Kontur der Durchbrechung 3, so daß sie diese in Rückwärtsrichtung nach Art eines Kragens verlängern.

Die Abdeckkappe 1 besteht im übrigen vorzugsweise aus einem durch Spritzguß hergestellten Kunststoff-, insbesondere Nylonteil.

Ein Unterteil 9 der erfindungsgemäßen Rosette ist in Fig. 3 nur im Schnitt dargestellt. Es besteht im wesentlichen aus einer planparallelen Scheibe 10, die vorzugsweise aus Metall, insbesondere Stahl, hergestellt und am Außenumfang 11 konisch ausgebildet ist. In einem mittleren Abschnitt weist das Unterteil 9 eine Durchbrechung für den Profilschließzylinder 4 (Fig. 3) auf, die dieselbe Größe und innere Kontur wie die Durchbrechung 3 der Abdeckkappe 1 besitzt und im montierten Zustand koaxial zu dieser verläuft.

Im Unterteil 9 ist dort, wo im montierten Zustand der Rosette eine der Zungen 6 zu liegen kommt, je eine bis an den Rand der Durchbrechung reichende Aussparung 12 vorgesehen. Im Ausführungsbeispiel sind daher vier solche Aussparungen 12 vorhanden. Alternativ wäre es möglich, wenigstens eine der Aussparungen 12 so auszubilden, daß sie mehrere der Zungen 6 aufnehmen kann.

Jede Aussparung ist in ihrem oberen Bereich, der an die der Abdeckkappe 1 zugewandte Vorder- bzw. Oberseite des Unterteils 9 grenzt, so groß, daß sie im montierten Zustand gerade die zugehörige Zunge 6 aufnehmen kann. Dagegen ist jede Aussparung 12 im rückwärtigen Bereich, der an die der Montagefläche zugewandte Rück- bzw. Unterseite des Unterteils 9 grenzt, mit einer radial nach außen gerichteten Stufe 14 versehen, die einen Übergang zu einem verbreiterten Teil der Aussparung 12 bildet. Diese Stufe 14 ist in einer solchen Höhe angebracht, daß sie in dem aus Fig. 3 ersichtlichen, montierten Zustand der Rosette möglichst spielfrei wenigstens von der Nase 7 einer in die Aussparung 12 ragenden Zunge 6 hintergriffen wird und daher die Abdeckkappe 1 in axialer Richtung am Unterteil 9 festlegt. Dabei ist die Anordnung vorzugsweise so getroffen, daß im montierten Zustand der Randabschnitt 5 der Abdeckkappe 1 und die den größten Durchmesser aufweisende Unterseite des konischen Unterteils 9 auf der jeweiligen Montagefläche, z.B. einem Türblatt, aufliegen, die Unterseite der Scheibe 2 auf der Oberseite der Scheibe 10 aufliegt und der Randabschnitt 5 dicht an die Unterseite des Außenumfangs 11 grenzt.

Die Montage der Rosette erfolgt dadurch, daß zunächst das Unterteil 9 auf der Montagefläche befestigt wird, indem z.B. von der Rückseite einer Tür her eingeführte Befestigungsschrauben in nicht dargestellte, an die Unterseite des Unterteils 9 grenzende Gewindebohrungen eingedreht werden. Anschließend wird entsprechend Fig. 3 die Abdeckkappe 1 auf das Unterteil 9 aufgedrückt, wobei die Zungen 7 hinter den Stufen 14 einrasten. Abschließend wird der Profilschließzylinder 4 eingeführt, dessen äußere Kontur genau der inneren Kontur der Durchbrechung 3 entspricht. Dadurch liegt im montierten Zustand die Mantelfläche des Profilschließzylinders 4 dicht an den an die Durchbrechung 3 grenzenden Wandabschnitten der Zungen 6 an, wodurch diese an einem seitlichen Ausweichen gehindert werden. Die mittels der Nasen 7 und Stufen 14 gebildeten Verbindungen sind daher verriegelt, solange der Profilschließzylinder 4 montiert ist. Nach dessen Demontage läßt sich die Verbindung dagegen ohne weiteres wieder lösen, da die Nasen 7 jetzt bei Ausübung einer Kippbewegung od. dgl. auf die Abdeckkappe 1 seitlich ausweichen bzw. weggebogen werden können.

Wegen des durch den Profilschließzylinder bewirkten Verriegelungseffektes kann das Lösen der Verbindung dadurch erleichtert werden, daß die Zungen 6 elastisch leicht verbiegbar oder so ausgebildet werden, daß zumindest die Nasen 7 im nicht montierten Zustand in den Bereich der Durchbrechung ragen. Ein Herausziehen des Profilschließzylinders aus der Durchbrechung 3 würde daher ein automatisches Lösen der Verbindung zur Folge haben. Alternativ könnten die Nasen 7 an ihren oberen Enden mit das Lösen der Abdeckkappe 1 erleichternden Entformungsschrägen versehen sein.

Bei der Ausführungsform nach Fig. 4 bis 7 ist eine Abdeckkappe 21 vorgesehen, die im wesentlichen der Abdeckkappe 1 entspricht und eine kreisrunde Scheibe 22, eine Durchbrechung 23 für einen hier zylindrischen Schließzylinder 24 (Fig. 7), einen Randabschnitt 25, Zungen 26 und Nasen 27 aufweist. Außer den Unterschieden, daß im Vergleich zu Fig. 1 und 2 die Durchbrechung 23 einen kreisrunden, genau dem Querschnitt des Schließzylinders 24 entsprechenden Querschnitt hat und nur zwei statt vier Zungen 26 vorgesehen sind, unterscheidet sich die Abdeckkappe 21 von der Abdeckkappe 1 dadurch, daß die Höhe der Zungen 26 im wesentlichen gleich der Höhe des Randabschnitts 25 ist.

Ein Unterteil 29 (Fig. 6) der Rosette ist im Vergleich zu Fig. 1 und 2 zweiteilig und aus einem Befestigungsteil 30 und einem Abdeckteil 31 zusammengesetzt. Das Befestigungsteil 30 weist nicht dargestellte Bohrungen für Befestigungsschrauben, die von der Montageseite der Tür od. dgl. her eingedreht werden, und zwei geradlinige, parallele, seitlich wegragende Führungsstege 32 auf, die mit einem gewissen Abstand von der auf der Tür zu liegen kommenden Unterseite angeordnet sind. Das Abdeckteil 31 ist an seinem Außenumfang analog zum Unterteil 9 nach Fig. 3 konisch ausgebildet und an seiner Unterseite mit einer der Form des Befestigungsteils 30 entsprechenden Ausnehmung und mit zwei auf die Führungsstege 32 ausgerichteten und an diese angepaßten Führungsnuten 33 versehen. Dadurch läßt sich zwar das Abdeckteil 31 nach der Montage des Befestigungsteils 30 an einem Türblatt od. dgl. mittels der Führungsstege 32 und Führungsnuten 33, die vorzugsweise eine Schwalbenschwanzführung bilden, in einer zum Türblatt od. dgl. parallelen Richtung auf das Befestigungsteil 30 aufschieben (Fig. 7). Gleichzeitig verhindern die Führungen 32,33 jedoch, daß das Abdeckteil 31 nach dem Aufschieben auf das Befestigungsteil 30 senkrecht dazu bzw. senkrecht zum Türblatt od. dgl. bewegt werden kann.

Das Befestigungsteil 30 und das Abdeckteil 31 weisen jeweils eine der äußeren Kontur des Schließzylinders 24 und der Durchbrechung 23 der Abdeckkappe 21 im wesentlichen entsprechende Durchbrechung 34 auf. Außerdem sind sowohl das Befestigungsteil 30 als auch das Abdeckteil 31 mit an die Durchbrechungen 34 grenzenden Aussparungen 35 versehen, die im wesentlichen den Aussparungen 12 nach Fig. 3 entsprechen. Die Aussparung 35 des Befestigungsteils 30 ist in unmittelbarer Nähe von dessen Unterseite mit einer Stufe 36 versehen, die durch eine schräg nach außen verlaufende Querschnittserweiterung 37 der Aussparung 35 gebildet ist. Alternativ wäre es möglich, eine derartige Stufe im Abdeckteil 31 oder in der Grenzfläche zwischen den beiden Teilen 30 und 31 vorzusehen, indem einfach der Querschnitt der Aussparung 35 des Befestigungsteils etwas größer als der der Aussparung 35 des Abdeckteils 31 ausgebildet wird. Dabei ist die Anordnung analog zu Fig. 1 und 2 so getroffen, daß die Aussparungen 35 eine im wesentlichen der Größe der Zungen 26 entsprechende Größe besitzen und die Stufen 36 so angeordnet sind, daß sie im montierten Zustand der Rosette von den Nasen 27 hintergriffen werden. Außerdem sind die Aussparungen 35 natürlich wie die Durchbrechungen 34 so ausgebildet und angeordnet, daß sie im montierten Zustand aufeinander ausgerichtet sind.

Die Montage der Rosette nach Fig. 4 bis 7 erfolgt dadurch, daß zunächst das Befestigungsteil 30 am Türblatt od. dgl. befestigt wird. Danach wird das Abdeckteil 31 aufgeschoben, die Abdeckkappe 21 aufgedrückt und der Schließzylinder 24 in die Durchbrechungen 23 und 34 eingeführt. Dies hat zur Folge, daß einerseits die Nasen 27 in den Aussparungen 35 fixiert sind und andererseits eine Relativverschiebung des Abdeckteils 31 auf dem Befestigungsteil 30 parallel zur Montagefläche unmöglich ist. Selbst wenn daher die Abdeckkappe 21 gewaltsam entfernt werden sollte, bleiben die Schraubenköpfe vom Abdeckteil 31 abgedeckt. Eine unbefugte Demontage ist nicht ohne weiteres möglich, da das Abdeckteil 31 wegen der Führungen 32,33 auch axial nicht vom Befestigungsteil 30 abgehoben werden kann.

Die erfindungsgemäße Rosette bringt, wie die Fig. 1 bis 7 zeigen, vor allem den Vorteil mit sich, daß das Unterteil 9,29 so ausgebildet werden kann, wie es zur Vermeidung einer unbefugten Demontage der Rosette erforderlich ist, während die Abdeckkappe davon unabhängig so gestaltet werden kann, wie es für den ästhetischen Gesamteindruck der Rosette gewünscht ist.

Die Erfindung ist nicht auf die beschriebenen Ausführungsbeispiele beschränkt, die sich auf vielfache Weise abwandeln lassen. Dies gilt einmal im Hinblick auf die Abdeckkappe, die wie das Unterteil auch eine andere als die kreisrunde äußere Form, insbesondere z.B. eine ovale oder flachovale Form erhalten kann. Außerdem kann die Abdeckkappe mit anders geformten Zungen und Nasen versehen werden. Dabei ist es natürlich möglich, eine einzige Zunge in Form eines in Umfangsrichtung der Durchbrechungen 3,23 umlaufenden Kragens vorzusehen und diese mit einer Mehrzahl von Nasen oder auch nur mit einer einzigen, umlaufenden Nase zu versehen, sofern die Materialeigenschaften die gewünschte Montage und/oder Demontage einer solchen Rosette zulassen. Zum anderen stellen die Unterteile 9,29 nur Ausführungsbeispiele dar. Weiterhin versteht sich, daß die beschriebenen Teile im Rahmen der Erfindung auch in anderer als der dargestellten Weise kombiniert werden können, indem z.B. die Rosette nach Fig. 1 und 2 mit den Durchbrechungen nach Fig. 4 bis 7 und umgekehrt die Rosette nach Fig. 4 bis 7 mit der Durchbrechung nach Fig. 1 und 2 versehen wird. Schließlich ist klar, daß der Außenumfang des Unterteils 9,29 bei einer von der kreisrunden Form abweichenden Form zwar nicht konisch, aber dennoch entsprechend abgeschrägt werden kann.

## Patentansprüche

1. Rosette für einen Schließzylinder (4,24) mit einem Unterteil (9,29) und einer auf dieses aufsetzbaren Abdeckkappe (1,21) mit einem an ihre Rückseite angeformten, das Unterteil umgebenden Randabschnitt (5,25), wobei das Unterteil (9,29) und die Abdeckkappe (1,21) aufeinander ausrichtbare Durchbrechungen (3,23,34) für den Schließzylinder (4,24) und miteinander verrastbare, zur gegenseitigen Verbindung bestimmte Hinterschneidungen aufweisen, wobei das Unterteil (9,29) wenigstens eine an seine Durchbrechung grenzende Aussparung (12,35) enthält die eine erste Hinterschneidung bildet, und wobei die Abdeckkappe (1,21) wenigstens eine zweite Hinterschneidung in Form einer zur Verrastung hinter der ersten Hinterschneidung bestimmten Nase (7,27) enthält, die an einer von der Rückseite der Abdeckkappe (1,21) nach innen ragenden, an die Innenkontur ihrer Durchbrechung (3,23) grenzenden Zunge (6,26) ausgebildet ist, dadurch gekennzeichnet, daß das Unterteil (9,29) am Außenumfang konisch oder abgeschrägt ausgebildet ist und die erste Hinterschneidung als eine die Aussparung (12,35) in ihrem rückwärtigen Bereich verbreiternde Stufe (14, 36) ausgebildet ist, so daß die Zunge (6,26) in montiertem Zustand die Unterseite des Unterteils (9,29) nicht überragt.

2. Rosette nach Anspruch 1, dadurch gekennzeichnet, daß das Unterteil (9,29) und die Abdeckkappe (1,21) mit mehreren entsprechenden, am Umfang der Durchbrechungen (3,23,34) verteilt angeordneten Hinterschneidungen versehen sind.

3. Rosette nach Anspruch 1 oder 2, dadurch gekennzeichnet, daß die Zunge (6,26) elastisch federnd ausgebildet ist.

4. Rosette nach einem der Ansprüche 1 bis 3, dadurch gekennzeichnet, daß die Aussparung (12, 35) durch Fräsen hergestellt ist.

5. Rosette nach einem der Ansprüche 1 bis 3, dadurch gekennzeichnet, daß das Unterteil (9,29) aus einem Gußteil besteht.

6. Rosette nach einem der Ansprüche 1 bis 5, dadurch gekennzeichnet, daß die Abdeckkappe (1,21) aus einer im wesentlichen planparallelen, die Durchbrechung (23) aufweisenden Scheibe (2,22) besteht, von deren Rückseite der Umfangsrand (5,25) und die Zunge (6,26) senkrecht abstehen.

## Claims

1. Escutcheon plate for a closing cylinder (4,24) with a lower portion (9,29) and a cap (1,21) which can be placed thereon and which has a rim section (5,25) formed on its rear side, surrounding the lower portion, the lower portion (9,29) and the cap (1,21) having openings (3,23,34) for the closing cylinder (4,24) which can be aligned with one another, and undercuts which can lock into one another and are intended to provide an interconnection, the lower portion (9,29) containing at least one recess (12,35) adjoining its opening and forming a first undercut and the cap (1,21) containing at least a second undercut in the form of a catch (7, 27) intended to catch behind the first undercut and formed on a tongue (6,26) projecting inwards from the rear side of the cap (1,21) and adjoining the inner contour of its opening (3,23), **characterised in that** the lower portion (9,29) is designed to be conical or chamfered on its outer circumference and the first undercut is designed as a step (14,36) which widens the recess (12,35) in its back region.

2. Escutcheon plate according to claim 1, **characterised in that** the lower portion (9,29) and the cap (1,21) are provided with a plurality of corresponding undercuts distributed over the circumference of the openings (3,23,34).

3. Escutcheon plate according to claim 1 or 2, **characterised in that** the tongue (6,26) is designed to be resiliently spring-mounted.

4. Escutcheon plate according to one of claims 1 to 3, **characterised in that** the recess (12,35) is produced by milling.

5. Escutcheon plate according to one of claims 1 to 3, **characterised in that** the lower portion (9,29) consists of a cast part.

6. Escutcheon plate according to one of claims 1 to 5, **characterised in that** the cap (1,21) consists of an essentially plane-parallel disc (2,22) having the opening (23) and from the rear side of which the peripheral edge (5,25) and the tongue (6,26) stand vertically at a distance.

## Revendications

1. Rosette pour un cylindre de fermeture (4, 24), comportant une partie inférieure (9, 29) et un chapeau (1, 21) qui se place sur celle-ci et sur le côté arrière duquel est formée une partie de bord (5, 25) qui entoure la partie inférieure, la partie inférieure (9, 29) et le chapeau (1, 21) présentant des trous traversants mutuellement alignables (3, 23, 34) pour le cylindre de fermeture (4, 24) et des contre-dépouilles s'encliquetant l'une avec l'autre destinées à leur liaison mutuelle, la partie inférieure (9, 29) ayant au moins un évidement (12, 35) contigu à son trou qui forme une première contre-dépouille, et le chapeau (1, 21) ayant au moins une deuxième contre-dépouille qui est formée par une saillie (7, 27) destinée à s'accrocher derrière la première contre-dépouille et est réalisée sur une languette (6, 26) saillant de la face arrière du chapeau (1, 21) vers l'intérieur et contiguë au contour intérieur du trou (3, 23) de celui-ci, caractérisée par le fait que la partie inférieure (9, 29) est conique ou biseautée sur son pourtour extérieur et la première contre-dépouille est réalisée en tant que gradin (14, 36) qui élargit l'évidement (12, 35) dans sa partie arrière, de sorte que la languette (6, 26), à l'état monté, ne dépasse pas de la face inférieure de la partie inférieure (9, 29).

2. Rosette selon la revendication 1, caractérisée par le fait que la partie inférieure (9, 29) et le chapeau (1, 21) sont pourvus de plusieurs contre-dépouilles correspondantes réparties sur le pourtour des trous (3, 23, 34).

3. Rosette selon l'une des revendications 1 et 2, caractérisée par le fait que la languette (6, 26) est réalisée avec une élasticité de ressort.

4. Rosette selon l'une des revendications 1 à 3, caractérisée par le fait que l'évidement (12, 35) est réalisé par fraisage.

5. Rosette selon l'une des revendications 1 à 3, caractérisée par le fait que la partie inférieure (9, 29) est constituée d'une pièce moulée.

6. Rosette selon l'une des revendications 1 à 5, caractérisée par le fait que le chapeau (1, 21) est constitué d'un disque à faces sensiblement planes et parallèles qui présente le trou (23) et de la face arrière duquel partent perpendiculairement le bord périphérique (5, 25) et la languette (6, 26).
